# EUROPÄISCHE PATENTSCHRIFT

(11) **EP 0 714 452 B1**
(45) Veröffentlichungstag und Bekanntmachung des Hinweises auf die Patenterteilung: **13.01.1999**
(21) Anmeldenummer: 94926826.2
(22) Anmeldetag: 06.08.1994
(51) Int. Cl.: C21D 9/67, C21D 9/673

(54) **VERFAHREN UND VORRICHTUNG ZUM WÄRMEBEHANDELN VON GLÜHGUT IN EINEM HAUBENGLÜHOFEN**
PROCESS AND DEVICE FOR HEAT TREATMENT IN A HOOD TYPE ANNEALING FURNACE
PROCEDE ET DISPOSITIF DE TRAITEMENT THERMIQUE DANS UN FOUR A RECUIRE A CLOCHE

(30) Priorität: 19.08.1993 DE 4327975
(43) Veröffentlichungstag der Anmeldung: 05.06.1996
(73) Patentinhaber: LOI Thermprocess GmbH (HRB 7862), D-45138 Essen (DE)
(72) Erfinder: VELTEN, Georg, D-45327 Essen (DE); KÜHN, Friedhelm, D-45472 Mülheim (DE); SCHEUERMANN, Walter, D-53228 Bonn (DE)
(74) Vertreter: Harlacher, Mechthild
(86) Internationale Anmeldenummer: EP9402619
(87) Internationale Veröffentlichungsnummer: WO9505487

(56) Entgegenhaltungen:
- DE-C- 3 720 251
- FR-A- 1 388 102
- GB-A- 878 500
- US-A- 2 998 236
- US-A- 3 424 444
- US-A- 4 596 526

## Beschreibung

Die Erfindung betrifft ein Verfahren zum Wärmebehandeln von Glühgut in einem Haubenglühofen, in dem sich ein Gebläse befindet, wobei frisches Gas unten in den Ofen eingeblasen und das Gasgemisch, das sich mit dem im Ofen vorhandenen Gas bildet, unten aus dem Ofen abgeführt wird. Ferner betrifft die Erfindung einen Haubenglühofen zur Durchführung dieses Verfahrens, mit einem Sockel, einer auf dem Socke! angeordneten Glühgutplatte zum Tragen des Glühgutes, einem unterhalb einer Zentralöffnung der Glühglutplatte angeordneten Gebläse, einer das Glühgut und die Glühgutplatte mit Abstand umgebenden Haube und je mindestens einem am Sockel angeordneten Gaseinlaß und Gasauslaß, wobei der Gaseinlaß in einem nach oben führenden Strömungsweg mündet.

In der US-A-4.596 526 ist ein gattungsgemäßer Haubenofen und ein Verfahren zum Prozeßspülen während der Wärmebehandlung beschrieben. In der Heizphase wird Wärmetauschgas mit einem Volumenstrom von ca. 21,2 m³/h kontinuierlich zu- und abgeführt. Während der Kühlphase beträgt der Gaseintrag ca. 14 m³/h. Der Gasaustrag erfolgt druckabhängig vor und nach der Wärmebehandlung. Der Gaseinlaß ist als Rohr ausgebildet, das in einem nach oben führenden Strömungsweg mündet. Die Geschwindigkeit des Wärmetauschgases spielt keine Rolle. Ein Austauschen der Atmosphäre vor und nach der Wärmebehandlung ist nicht offenbart.

Haubenglühöfen dienen insbesondere zur Wärmebehandlung von Blechen, die zu Coils gewickelt sind. Letztere werden übereinander auf der Glühgutplatte gestapelt, wobei ihr zentrales "Auge" einen Kanal in Fortsetzung der Zentralöffnung der Glühgutplatte bildet. Nach dem Aufsetzen der Haube auf eine frische Charge wird die im Ofen befindliche Luft gegen Schutzgas ausgetauscht. Sodann beginnt die Glühbehandlung, wobei das Gebläse das Gas zentral von oben nach unten ansaugt und seitlich in den Ringraum zwischen dem Glühgut und der Haube fördert.

Für jede Charge ist also mindestens ein Austausch der Atmosphäre des Haubenglühofens erforderlich. Wird mit Wasserstoff gearbeitet, so vervielfachen sich diese Vorgänge. Vor Beginn des Aufheizens muß die Luft aus dem Ofen ausgetrieben werden. Dies geschieht durch Einblasen von Stickstoff. Anschließend erfolgt die Füllung mit Wasserstoff, wobei der Stickstoff ausgetrieben wird. Nach Beendigung der Glühbehandlung muß erst der Wasserstoff durch Einblasen von Stickstoff ausgetrieben werden, bevor die Haube abgenommen werden kann.

Beim Austausch der Atmosphäre wird in der Praxis das frische Gas unterhalb des Gebläses in den Ofen eingeblasen und vom Gebläse in den Ringraum zwischen dem Glühgut und der Haube gefördert. Gleichzeitig wird das entstehende Gasgemisch durch den Gasauslaß abgeführt.

Der Gaseintrag beim Austausch der Atmosphäre beim Vor-, Not- und Nachspülen ist ganz erheblich. Der Volumenstrom beträgt 100 bis 180 m³/h, und zwar im Normalfall für eine Dauer von 20 bis 40 Minuten. Dies setzt allerdings die volle Funktionsfähigkeit des Gebläses voraus. Fällt das Gebläse aus, so beträgt die Spülzeit ca. 24 Stunden. Dieser Verlust an Betriebszeit fällt schwer ins Gewicht. Hinzu kommt ein nicht unerheblicher Gasverbrauch.

Der Erfindung liegt die Aufgabe zugrunde, hier Abhilfe zu schaffen und einen wirtschaftlicheren, vor allem rascheren Austausch der Atmosphäre zu ermöglichen.

Zur Lösung dieser Aufgabe ist das Verfahren nach der Erfindung dadurch gekennzeichnet, daß beim Vor-, Not- und Nachspülen, d.h. zum Austauschen der Atmosphäre durch Spülen von und nach dem Aufheizen bzw. der Wärmebehandlung sowie bei Ausfall des Gebläses, das frische Gas als nach oben gerichteter Hochgeschwindigkeitsstrahl in einen nach oben führenden Strömungsweg eingeblasen wird und daß für die Geschwindigkeit (m/min) des Strahls folgende Beziehung gilt:$\text{v =} \frac{{\text{K·V}}_{\text{f}} {\text{·M}}_{\text{A}}}{{\text{22,4 (l/mol)·p}}_{\text{s}} \text{·A}}$ wobei
V_{f} = freies Ofenraumvolumen in Liter
M_{A} = Molgewicht des auszuspülenden Gases in g/mol
pₛ = Dichte des frischen Gases in g/m³
   (die Daten gelten für den Normzustand)
A = Eintrittsquerschnitt des frischen Gases in m²
K = Faktor mit dem Wert ≥ 1, vorzugsweise 6 in 1/min.

Die Zahl 22,4 ist bekanntlich der Rauminhalt (in l), den ein Mol eines Gases einnimmt und hat somit die Einheit l/mol.

Es kann u. U. vorteilhaft sein, den Hochgeschwindigkeitsstrahl pulsierend zu erzeugen.

Die erfindungsgemäße Vorrichtung nach Anspruch 3 kennzeichnet sich dadurch, daß der Gaseinlaß als nach oben gerichtete Düse in Form einer Glattstrahldüse von konstantem Durchmesser oder als Düse mit Einschnürungen ausgebildet ist, wobei die Düsenaustrittsfläche ca. 10 % der Fläche des Gasauslasses beträgt.

Die Erfindung basiert auf der Erkenntnis, daß die Geschwindigkeit des eintretenden Strahls den Austauschvorgang maßgeblich beeinflußt und für die Optimierung der Geschwindigkeit die Dichte des auszuspülenden Gases und die Dichte des frischen Gases zu berücksichtigen sind, und zwar entsprechend der obigen Beziehung.

Überraschenderweise ist es mit den erfindungsgemäßen Maßnahmen möglich, den Atmosphärenwechsel in nicht vorhersehbarem Maße zu beschleunigen. Bereits nach ca. 3 bis 10 Minuten ist der angestrebte Restgehalt des zu ersetzenden Gases von ca. 4 % erreicht. Ein ganz besonderer Überraschungseffekt liegt darin, daß das erzielte Ergebnis praktisch unabhängig davon ist, ob das Gebläse mitläuft oder nicht. Dies bedeutet, daß beim Ausfall des Gebläses eine Verkürzung der Zeit von 24 Stunden auf ca. 5 Minuten zu verzeichnen ist.

Neben dieser wahrhaft immensen Zeitersparnis ergibt sich auch eine entsprechende Einsparung an Spülgas, da der Volumenstrom nicht erhöht werden muß. Nach wie vor kann im Mittel mit ca. 140 m³/h gearbeitet werden.

Hervorzuheben ist ferner eine nicht unerhebliche Steigerung der Arbeitssicherheit. Beim Ausfall des Gebläses während des Betriebes war es häufig nicht möglich (oder erschien zumindest als nicht möglich), den Spülvorgang für das Austreiben des Wasserstoffs 24 Stunden lang laufen zu lassen. Die Folge war, daß die Haube vorzeitig abgehoben wurde mit dem Risiko einer Zündung des Restgemisches.

Der Erfolg der Erfindung dürfte vor allen Dingen darauf zurückzuführen sein, daß der in den nach oben führenden Strömungsweg eingeblasene Hochgeschwindigkeitsstrahl bei entsprechender gegenseitiger Abstimmung von Geschwindigkeit und Kanalabmaßen zu einer äußerst raschen und gleichmäßigen Gemischbildung führt. Der Strahl tritt in das auszutauschende Gas ein und bewirkt gleichzeitig einen Ansaugeffekt. Außerdem wird der Strahl weit bis in die Kuppel der Haube hinein wirksam. Diese Effekte können u.U. durch das Pulsieren des Strahls gesteigert werden. Schließlich verhindert die Strahlführung, deren Beginn auf der Höhe der Glühgutplatte liegt, in wirksamer Weise eine Kurzschlußströmung zum Gasauslaß.

Sehr gute Ergebnisse wurden mit einer Glattstrahldüse von konstantem Durchmesser erzielt.

Der Hochgeschwindigkeitsstrahl kann durch die Zentralöffnung der Glühplatte hindurch in den von den "Augen" der Coils gebildeten zentralen Kanal hineingerichtet werden. Dabei bietet es sich an, die Welle des Gebläses hohl auszubilden und, ggf. unter entsprechender Verlängerung, als Düse einzusetzen.

Vorteilhafter kann es sein, die Düse in dem Ringraum zwischen dem Glühgut und der Haube münden zu lassen, da hier besonders günstige Zuström- und Ansaugverhältnisse herrschen. Dies gilt insbesondere dann, wenn, wie es in Weiterbildung der Erfindung vorgeschlagen wird, das Verhältnis von Abstand zwischen der Düsenmitte und der Haube zu Düsenaustrittsdurchmesser zwischen 2,5 und 8 liegt. Handelt es sich beispielsweise darum, H₂ gegen N₂ auszutauschen, so ist das Verhältnis vorzugsweise >7,5.

Vorteilhafterweise mündet die Düse in Höhe der Glühgutplatte, wobei der Düsenmündung eine Anströmlänge mit konstantem Durchmesser vorgeschaltet ist, die etwa dem 5fachen des Düsenaustrittsdurchmessers entspricht. Es wurde gefunden, daß auf diese Weise sehr günstige Strömungsverhältnisse erzielt werden können.

Dabei wird der Gasauslaß vorzugsweise in dem Ringraum zwischen dem Glühgut und der Haube diametral gegenüber der Düse angeordnet. Sind mehrere Gasauslässe und Düsen vorgesehen, so werden diese jeweils auf einem gemeinsamen Sektor angeordnet, wobei die Sektoren einander gegenüber liegen. In jedem Falle wird eine Strömung erzwungen, die im wesentlichen großflächig der Haubenkontur folgt.

Vorzugsweise ist der Gasauslaß von einem dem Gebläse zugeordneten Leitblech abgeschirmt, so daß er vor allen Dingen die haubennahe Strömung erfaßt, wobei quergerichtete, kurzschlußartige Strömungen weitgehend abgewiesen werden.

Als erfindungswesentlich offenbart gelten auch solche Kombinationen der erfindungsgemäßen Merkmale, die von den vorstehend diskutierten Verknüpfungen abweichen.

Die Erfindung wird im folgenden anhand eines bevorzugten Ausführungsbeispiels im Zusammenhang mit der beiliegenden Zeichnung näher erläutert. Die Zeichnung zeigt einen schematischen Vertikalschnitt durch einen Haubenglühofen nach der Erfindung.

Der Haubenglühofen weist einen Sockel 1 mit einer Glühgutplatte 2 auf. Letztere trägt übereinander gestapelte Coils 3, im vorliegenden Falle vier an der Zahl. Deren "Augen" bildenden einen zentralen Kanal 4, der sich an eine Zentralöffnung 5 der Glühglutplatte 2 anschließt. Unterhalb der Zentralöffnung 5 arbeitet ein Gebläse 6. Die Coils 3 und die Glühgutplatte 2 werden unter Bildung eines Ringraums 7 von einer Haube 8 abgedeckt.

Der Haubenglühofen weist einen Gaseinlaß in Form einer nach oben gerichteten Düse 9 auf, die in den Ringraum 7 mündet. Sie erzeugt einen gepulsten, nach oben gerichteten Hochgeschwindigkeitsstrahl, dessen Geschwindigkeit 75 m/s beträgt, und zwar bei einem Volumenstrom von 130 m³/h. Es handelt sich um eine Glattstrahldüse mit einem Durchmesser von 25 mm, wobei die Düse auf der Höhe der Glühgutplatte 2 mündet. Das Verhältnis von Abstand zwischen der Düsenmitte und der Haube zu Düsendurchmesser beträgt 5.

Diametral gegenüber der Düse 9 und ebenfalls im Bereich des Ringraums 7 ist ein Gasauslaß 10 vorgesehen, dessen Durchmesser 80 mm beträgt. Der Gasauslaß wird von einem dem Gebläse 6 zugeordneten Leitblech 11 abgeschirmt.

Mit dieser Anordnung ist es möglich, die H₂-Atmosphäre des Ofens mit N₂ bis auf einen Restgehalt von 4 % in 6 Minuten zu spülen, wobei es keine wesentliche Rolle spielt, ob das Gebläse mitläuft oder nicht.

Im Rahmen der Erfindung sind durchaus Abwandlungsmöglichkeiten gegeben. So können die Abmaß- und Verfahrensparameter in Grenzen variiert werden, so lange ein nach oben gerichteter Hochgeschwindigkeitsstrahl mit den gewünschten Ansaug-, Misch- und Spüleigenschaften erzeugt werden kann, dessen Geschwindigkeit der erfindungsgemäßen Beziehung entspricht. Dieser Strahl kann auch beispielsweise durch die Welle des Gebläses 6 hindurch in den zentralen Kanal 4 gerichtet werden. Ferner besteht die Möglichkeit, mit mehreren Gaseinlässen und ggf. auch mehreren Gasauslässen zu arbeiten, wobei allerdings die diametrale Anordnung erhalten bleiben sollte.

## Patentansprüche

1. Verfahren zum Wärmebehandeln von Glühgut in einem Haubenglühofen, in dem sich ein Gebläse (6) befindet, wobei frisches Gas unten in den Ofen eingeblasen und das Gasgemisch, das sich mit dem im Ofen vorhandenen Gas bildet, unten aus dem Ofen abgeführt wird,
dadurch gekennzeichnet,
daß das frische Gas zum Austauschen der Atmosphäre durch Spülen vor und nach dem Aufheizen bzw. der Wärmebehandlung sowie bei Ausfall des Gebläses (6) als nach oben gerichteter Hochgeschwindigkeitsstrahl in einen nach oben führenden Strömungsweg eingeblasen wird und daß für die Geschwindigkeit (m/min) des Strahls folgende Beziehung gilt:$\text{v =} \frac{{\text{K·V}}_{\text{f}} {\text{·M}}_{\text{A}}}{{\text{22,4 (l/mol)·p}}_{\text{s}} \text{·A}}$ wobei
V_{f} = freies Ofenraumvolumen in Liter
M_{A} = Molgewicht des auszuspülenden Gases in g/mol
pₛ = Dichte des frischen Gases in g/m³
(die Daten gelten für den Normzustand)
A = Eintrittsquerschnitt des frischen Gases in m²
K = Faktor mit dem Wert ≥ 1, vorzugsweise 6 in 1/min.

2. Verfahren nach Anspruch 1,
dadurch gekennzeichnet,
daß der Hochgeschwindigkeitsstrahl pulsierend erzeugt wird.

3. Haubenglühofen zur Durchführung des Verfahrens nach Anspruch 1 oder 2, mit einem Sockel (1),
einer auf dem Sockel angeordneten Glühgutplatte (2) zum Tragen des Glühgutes (3),
einem unterhalb einer Zentralöffnung (5) der Glühgutplatte angeordneten Gebläse (6),
einer das Glühgut und die Glühgutplatte mit Abstand umgebenden Haube (8) und
je mindestens einem am Sockel angeordneten Gaseinlaß und Gasauslaß (10), wobei der Gaseinlaß in einem nach oben führenden Strömungsweg mündet, wobei der Gaseinlaß als nach oben gerichtete Düse (9) in Form einer Glattstrahldüse von konstantem Durchmesser oder als Düse mit Einschnürungen ausgebildet ist und die Düsenaustrittsfläche ca. 10 % der Fläche des Gasauslasses beträgt.

4. Haubenglühofen nach Anspruch 3, dadurch gekennzeichnet, daß die Düse (9) in dem Ringraum (7) zwischen dem Glühgut (3) und der Haube (8) mündet und daß das Verhältnis von Abstand zwischen der Düsenmitte und der Haube (8) zu Düsenaustrittsdurchmesser zwischen 2,5 und 8 liegt.

5. Haubenglühofen nach einem der Ansprüche 3 bis 4, dadurch gekennzeichnet, daß die Düse (9) in Höhe der Glühgutplatte (2) mündet, wobei der Düsenmündung eine Anströmlänge mit konstantem Durchmesser vorgeschaltet ist, die etwa dem Fünffachen des Düsenaustrittsdurchmessers entspricht.

6. Haubenglühofen nach einem der Ansprüche 3 bis 5, dadurch gekennzeichnet, daß der Gasauslaß (10) im Bereich des Ringraumes (7) zwischen dem Glühgut (3) und der Haube (8) diametral gegenüber der Düse (9) angeordnet ist.

7. Haubenglühofen nach Anspruch 6, dadurch gekennzeichnet, daß der Gasauslaß (10) von einem dem Gebläse (6) zugeordneten Leitblech (11) abgeschirmt ist.

## Claims

1. Process for the heat treatment of an annealing charge in a hood-type annealing furnace in which a fan (6) is located, fresh gas being blown from below into the furnace and the gas mixture which forms with the gas present in the furnace being removed from the furnace from below,
characterised in that
the fresh gas for replacing the atmosphere through purging before and after the heating or heat treatment phase as well as in the event of a failure of the fan (6) is blown into the furnace as a high-velocity jet directed upwards in an upward path of flow and that the following equation applies to the velocity (m/min) of the jet:$\text{v =} \frac{{\text{K·V}}_{\text{f}} {\text{·M}}_{\text{A}}}{{\text{22.4 (l/mol)·p}}_{\text{s}} \text{·A}}$ where
V_{f} = free furnace chamber volume in litres
M_{A} = molecular weight of the gas to be purged in g/mol
pₛ = density of the fresh gas in g/m³
(the data apply to gas under normal conditions)
A = inlet cross-section of the fresh gas in m²
K = factor with a value of ≥ 1, preferably 6 in 1/min.

2. Process according to claim 1,
characterised in that
the high-velocity jet is generated by pulsation.

3. Hood-type annealing furnace to perform the process in accordance with claim 1 or 2, with a base (1),
an annealing charge plate (2) arranged on the base to carry the annealing charge (3),
a fan (6) arranged below a central opening (5) of the annealing charge plate,
a hood (8) surrounding the annealing charge and the annealing charge plate at a distance and
at least one gas inlet and at least one gas outlet (10) arranged on the base, the gas inlet terminating in a path of flow leading upwards, whereby the gas inlet is designed as a nozzle (9) directed upwards in the form of a smooth-jet nozzle of constant diameter or as a nozzle with constrictions and the nozzle outlet area is approx. 10 % of the area of the gas outlet.

4. Hood-type annealing furnace in accordance with claim 3, characterised in that the nozzle (9) terminates in the annular space (7) between the annealing charge (3) and the hood (8) and that the ratio of the distance between the nozzle centre line and the hood (8) to the nozzle outlet diameter is between 2.5 and 8.

5. Hood-type annealing furnace according to any one of claims 3 to 4, characterised in that the nozzle (9) terminates at the level of the annealing charge plate (2), a flow length with a constant diameter which is roughly five times the nozzle outlet diameter being located upstream of the nozzle orifice.

6. Hood-type annealing furnace according to any one of claims 3 through 5, characterised in that the gas outlet (10) is arranged in the area of the annular space (7) between the annealing charge (3) and the hood (8) diametrically opposite the nozzle (9).

7. Hood-type annealing furnace according to claim 6, characterised in that the gas outlet (10) is shielded by a guide plate (11) assigned to the fan (6).

## Revendications

1. Procédé et dispositif de traitement thermique dans un four à recuire à cloche, dans lequel est disposé un ventilateur (6) et où du gaz frais est soufflé par le bas dans le four et le mélange de gaz se formant avec le gaz contenu dans le four est évacué du four par le bas,
caractérisé par le fait
que le gaz frais est soufflé par balayage pour l'échange de l'atmosphère avant et après la mise en température respectivement du traitement thermique ainsi qu'en cas de défaillance du ventilateur (6) sous forme de jet à grande vitesse dans un flux se dirigeant vers le haut, et que la vitesse du jet, exprimée en m/min, est calculé en fonction de la relation suivante:$\text{v} \text{=} \frac{\text{K} \text{·} {\text{V}}_{\text{f}} {\text{·M}}_{\text{A}}}{\text{22,4 (} \text{l/mol} \text{)·} {\text{p}}_{\text{s}} \text{·A}}$ où:
V_{f} = volume libre du four, exprimé en litres
M_{A} = poids du gaz à balayer, exprimé en g/mol
pₛ = masse volumique du gaz frais, exprimée en g/m³
(données aux conditions normales)
A = section d'entrée du gaz frais, exprimée en m²
K = coefficient d'une valeur ≥ 1, de préférence 6, exprimé en 1/min .

2. Procédé selon la revendication 1,
caractérisé par le fait
que le jet à grande vitesse est généré par pulsation.

3. Four à recuire à cloche pour la réalisation du procédé selon la revendication 1 ou 2,
avec une base (1),
une plaque de charge (2) disposée sur la base pour le support du produit à recuire (3),
un ventilateur (6) disposé en dessous d'une ouverture centrale (5) de la plaque de charge,
une cloche (8) entourant à une certaine distance le produit à recuire et la plaque de charge, et
au moins une entrée et une sortie de gaz (10) disposées à la base, l'entrée de gaz débouchant dans un flux se dirigeant vers le haut et étant conçue sous forme d'injecteur (9), dirigé vers le haut, à jet lisse de diamètre constant ou à strictions, dont la surface de sortie couvre environ 10% de la surface de la sortie du gaz.

4. Four à recuire à cloche selon la revendication 3, caractérisé par le fait que l'injecteur (9) débouche dans l'espace annulaire (7) entre le produit à recuire (3) et la cloche (8) et que le rapport entre la distance entre la partie centrale de l'injecteur et la cloche (8) et le diamètre de sortie de l'injecteur se situe entre 2,5 et 8.

5. Four à recuire à cloche selon l'une des revendications 3 à 4, caractérisé par le fait que l'injecteur (9) débouche au niveau de la plaque de charge (2), le bec de l'injecteur étant précédé d'une longueur de soufflage d'un diamètre constant et qui est à peu près cinq fois plus grande que le diamètre de sortie de l'injecteur.

6. Four à recuire à cloche selon l'une des revendications 3 à 5, caractérisé par le fait que la sortie du gaz (10) est disposée de façon diamétrale par rapport à l'injecteur (9) au niveau de l'espace annulaire (7) entre le produit à recuire (3) et la cloche (8).

7. Four à recuire à cloche selon la revendication 6, caractérisé par le fait que la sortie du gaz (10) est protégée par une tôle de guidage (11) affectée au ventilateur (6).
